# EUROPÄISCHE PATENTSCHRIFT

(11) **EP 0 621 213 B1**
(45) Veröffentlichungstag und Bekanntmachung des Hinweises auf die Patenterteilung: **12.03.1997**
(21) Anmeldenummer: 94102194.1
(22) Anmeldetag: 12.02.1994
(51) Int. Cl.: B65D 88/16

(54) **Brennstoff-Kellertank für flüssige Brennstoffe**
Cellartank for liquid fuel
Réservoir de cave pour des combustibles liquides

(30) Priorität: 22.04.1993 CH 1241/93
(43) Veröffentlichungstag der Anmeldung: 26.10.1994
(73) Patentinhaber: Waeny, Hans, CH-8252 Schlatt (CH)
(72) Erfinder: Waeny, Hans, CH-8252 Schlatt (CH)
(74) Vertreter: Troesch Scheidegger Werner AG

(56) Entgegenhaltungen:
- EP-A- 0 456 328
- DE-A- 2 502 597
- FR-A- 1 184 283
- US-A- 2 378 126
- US-A- 2 378 161

## Beschreibung

Die vorliegende Erfindung betrifft einen aus Kunststoff bestehenden Brennstoff-Kellertank für flüssige Brennstoffe.

Seit einigen Jahren werden vermehrt anstelle der herkömmlichen Heizöl-Kellertanks aus Stahl, welche reparierbar sind, solche aus Kunststoff in den Kellern installiert. Die Erfahrung hat gezeigt, dass diese Kunststofftanks eine begrenzte Lebensdauer haben. Das Ersetzen dieser Anlagen ist nur mit grossem finanziellem Aufwand möglich. Neue Kunststofftanks können in den meisten Fällen wegen der fehlenden Zugänglichkeiten nicht eingebracht werden. Dabei ist die häufig fehlende Zugänglichkeit aufgrund von nachträglich gebauten Gebäudeteilen gegeben, die man zuerst abbrechen müsste, um mit so einem sperrigen Teil, wie ein Kunststofftank, an Ort und Stelle zu gelangen. Auch das Zertrennen und Abtransportieren sowie Entsorgen des alten Tanks ist mit einem erheblichen Aufwand an Zeit und Geld verbunden. Defekte Kunststofftanks müssen nämlich zertrennt und durch die Einstiegöffnung zum Tankkeller abtransportiert und entsorgt werden.

In der DE-OS 2 502 597 wird ein Lagertank für flüssige Produkte beschrieben, wobei eine ölbeständige Folie zusammengeschweisst und in einem Rohrgestell mittels Laschen eingehängt wird. Das Rohrgestellt selbst ist zerlegbar.

Die vorliegende Erfindung bezweckt die Schaffung eines Kellertanks, der sich bei einfacher Handhabung und ohne besonderen Aufwand auch unter beengten Platzverhältnissen installieren bzw. ersetzen lässt und der auch einer inneren Reinigung sowie sicheren Zu- und Abflüssen zugänglich ist.

Ein derartiger Brennstoff-Kellertank zur Lagerung flüssiger Brennstoffe zeichnet sich durch einen der Ansprüche aus.

Die Erfindung wird anschliessend anhand einer Zeichnung erläutert.

Es zeigen:
- Fig. 1: eine Ansicht eines aus Kunststoff bestehenden Brennstoff-Kellertanks für flüssige Brennstoffe in gefülltem Zustand,
- Fig. 2: eine Aufsicht auf den Deckelteil des Kellertanks mit Mannlochdeckel,
- Fig. 3: eine Aufsicht auf den Tragrahmen für die Aufhängung des Brennstoff-Kellertanks,
- Fig. 4: einen Schnitt gemäss Schnittlinie IV - IV der Fig. 2, in Explosionsdarstellung,
- Fig. 5: ein Traggestell für die Aufnahme des Brennstoff-Kellertanks gemäss Fig. 1.

Fig. 1 zeigt einen doppelwandigen Foliensack 1 als Bestandteil einer Brennstoff-Kellertankanlage mit einer Folie 2, welche einen Deckenteil 3 aufweist.

Wie Fig. 2 zeigt, ist dieser Deckenteil mit einem Mannloch 4 versehen, welches durch den Folienlochrand 5 begrenzt ist. In diesem Folienlochrand 5 sind Durchgange 7 vorgesehen, welche dem Zusammenbau der Bauteile des Mannloches dienen, wie in der Folge erläutert wird.

Fig. 3 zeigt einen Tragrahmen 9 mit zwei Längstragschienen 10 und zwei Quertragschienen 11, welche in dargestellter Weise dem Mannloch 4 entsprechende Konturen umfassen. Die Enden der Tragschienen 10 sind mit Stecklöchern 13 versehen, welche der Festhaltung in einem Traggestell dienen. Im Bereich des Mannloches 4 sind ferner Durchgänge 15 in den Schienen 10 und 11 angeordnet.

Ein dem Verschliessen des Mannloches 4 dienender Mannlochdeckel 18 ist mit zwei Hebegriffen 19 ausgerüstet. An seiner Aussenseite ist er mit Anschlussmuffen 21 und 22 versehen, welche bei geschlossenem Brennstoff-Kellertank als einzige Anschlüsse ins Innere des doppelwandigen Foliensackes münden und dem Anbringen von Füll- und Entleerungsleitungen sowie gegebenenfalls Be- und Entlüftungsarmaturen dienen. Wie Fig. 4 zeigt, dient eine Deckeldichtung 24 auf den Tragschienen 10 und 11 dem Dichten zwischen dem Tragrahmen 9 und dem Folienlochrand 5. Auf der Unterseite des Tragrahmens 9 ist ein Unterrahmen 25, welcher die Form des Mannloches 4 aufweist, vorgesehen, wobei zwischen dem Tragrahmen 9 und dem Unterrahmen 25 der Foliensack 1 am Folienlochrand 5 festgeklemmt ist. Dabei ist das Ganze, wie in Fig. 4 angedeutet, durch Schrauben 27 zusammengehalten und mittels Flügelmuttern 28 gesichert.

Fig. 5 zeigt ein Traggestell 30, welches sich aus Stahlprofilen 31 zusammensetzt und dessen obere Randprofile mit Steckbolzen 33 versehen sind, die der Aufnahme der Stecklöcher 13 im Tragrahmen 9 dienen und damit das Aufhängen des Brennstoff-Kellertanks sicherstellen. Das Gestell kann gesteckt, geschraubt oder geschweisst sein.

Der in Fig. 1 dargestellte mehrwandige Foliensack kann, je nach Umständen, mehr als doppelwandig ausgeführt werden. Das Folienmaterial ist zusammenfaltbar und besteht im wesentlichen aus flexiblem, schweiss- und/oder klebbarem Material, welches beispielsweise mit Glas- oder Textilfasern armiert ist. Diesem doppelwandigen Foliensack, welcher das den Brennstoff aufnehmende Behältnis bildet, steht eine am Einsatzort aufzustellende formstabile Tragkonstruktion, wie sie die Fig. 5 zeigt, zur Verfügung. Dabei ist, wie erläutert, das Behältnis mittels an ihm angeordneten Haltemitteln, im vorliegenden Fall einem Tragrahmen, befestigbar. Anstelle oder zusätzlich zum Tragrahmen sind auch noch Tragschlaufen am oberen Rand des Foliensackes anbringbar, um die Belastung bei gefülltem Brennstoff-Kellertank gleichmässiger auf den Foliensack zu verteilen.

Das Mannloch 4, als solches bezeichnet, kann auch kleinere Dimensionen aufweisen, da dessen hauptsächlichste Funktion darin besteht, die Anschlüsse von Leitungen auf dem starren Mannlochdeckel 18 sicherzustellen sowie nach Wegnahme des Mannlochdeckels das Innere des Foliensackes, beispielsweise mittels entsprechender Sauggeräte, zu reinigen und damit sicherzustellen, dass der Brennstoff-Fluss zum Verbraucher keinesfalls durch Brennstoffrückgänge behindert wird.

Der mannlochartige Deckel 18 ist in jedem Falle oberhalb des Füllspiegels anzuordnen.

In der Folge werden beispielsweise weitere Aspekte angeführt, welche die Verwirklichung dieser Idee in der Praxis als Möglichkeit erläutern.

Das Folienmaterial sollte zweckmässig luftdicht sein und so ausgebildet, dass es elektrisch geerdet werden kann.

Grundsätzlich wäre es zwar möglich, diesen Tank einwandig vorzusehen. Es ist aber betriebssicherer, den Tank mehrwandig auszubilden. Es könnte dann dieser Tank eine äussere Hülle umfassen, in welcher das die Flüssigkeit aufnehmende sackartige Gebilde auswechselbar eingebracht wäre.

Um einen derartigen Tank an seinem Standort zu verankern, muss dieser mit Haltemitteln, z.B. Oesen, Haken oder mit Durchgängen für das Einschieben von Tragstangen versehen sein.

Eine Tankanlage mit einem oder mehreren derartigen Tanks muss eine entsprechende formsteife Tragkonstruktion zur Aufnahme dieser Tanks aufweisen, welche Tragkonstruktion beispielsweise gerüstförmig ausgebildet sein kann und lösbare, formschlüssige Festhaltemittel für den bzw. die Tanks aufweisen muss. Nach dem Aufhängen bzw. Abstützen der Tanks können diese mühelos mit Brenn- oder Treibstoffen gefüllt werden, wobei die Tragkonstruktion die Verformungen der Tanks im gewünschten Rahmen mitbestimmt.

Im Unterschied zu den bisherig bekannten starren Kunststofftanks liegt jetzt ein im leeren Zustand zusammenlegbares Behältnis vor, das durch jede Engstelle im Gebäude passt, so dass diesbezüglich keinerlei Probleme mehr auftreten. Dieses Behältnis wird im betreffenden Gebäuderaum an der formstabilen Tragkonstruktion hängend befestigt, wonach es zum Befüllen bereitsteht.

Der beschriebene Tank weist weiterhin den Vorteil auf, dass er beim Entleeren nicht zusammensinkt, sondern unabhängig vom Füllstand seine Höhe beibehält und dass insbesondere auch während langer Zeiträume infolge der durch das Anbringen eines Mannloches möglichen Innenreinigung keine Störungen beim Ausfluss von Heizöl zum Brenner auftreten.

Das Auswechseln von Behältnissen in einer Heizöl-Tankanlage kann auf diese Weise äusserst kostengünstig erfolgen. Sie lässt sich praktisch lautlos bewerkstelligen, und die Anlage ist innert kürzester Zeit wiederum betriebsbereit. Dieses Vorgehen erfordert weder Schweiss- noch Maurer- oder Beschichtungsarbeiten, so dass keine Rauch- und Gasentwicklungen, kein Staub und kein Gestank entstehen. Diese Behältnisse können auch mühelos gereinigt werden, wobei insbesondere Schlamm und Kondenswasser eine Reinigung bedingen. Derartige Behältnisse sind auch leicht austauschbar. Sie können im Bedarfsfall sogar an Ort und Stelle repariert werden.

Eine Undichtheit durch äussere Anschlüsse, z.B. für die Brennstoffentnahme im Sackboden ist ausgeschlossen, da alle Anschlüsse über dem maximalen Füllstand liegen.

## Patentansprüche

1. Aus Kunststoff bestehender Brennstoff-Kellertank für flüssige Brennstoffe umfassend ein zusammenfaltbares Behältnis (1), dem eine am Einsatzort aufzustellende, formstabile Tragkonstruktion (30) zugeordnet ist, wobei das aus einem in wesentlichen flexiblen, schweiss- und/oder klebbaren Folienmaterial bestehende Behältnis mittels an ihm angeordneter Haltemittel hängend an der Tragkonstruktion befestigbar ist, wobei der Tank einen mannlochartigen Deckel (18) aufweist, welcher oberhalb des Füllspiegels angeordnet ist, dadurch gekennzeichnet, dass das Folienmaterial z.B. mit Glas- oder Textilfasern armiert ist und das Behältnis mit Ausnahme des Mannloches mehrwandig geschlossen ausgebildet ist, wobei der Deckel (18) Anschlüsse (21,22) aufweist, um das Zuführen und das Entnehmen von Brennstoff sowie das Entlüften und Belüften des Tankes und dessen Innenreinigung sicherzustellen.

2. Kellertank nach Anspruch 1, dadurch gekennzeichnet, dass an der Tragkonstruktion ein Tragrahmen mit zwei Längstragschienen (10) und zwei Quertragschienen (11) zur Bildung der dem Mannloch (4) entsprechenden Konturen vorgesehen ist zur Aufnahme eines starren Mannlochdeckels.

3. Kellertank nach einem der Ansprüche 1 oder 2, dadurch gekennzeichnet, dass das Behältnis elektrisch erdbar ist.

4. Brennstoff-Kellertank nach einem der Ansprüche 1 bis 3, dadurch gekennzeichnet, dass das Behältnis von einer äusseren Hülle und von einem in die äussere Hülle auswechselbar eingebrachten sackartigen Gebilde gebildet wird.

5. Brennstoff-Kellertank nach einem der Ansprüche 1 bis 4, dadurch gekennzeichnet, dass die Haltemittel von Oesen, Haken oder Durchgängen für Tragstangen gebildet werden.

6. Brennstoff-Kellertank nach einem der Ansprüche 1 bis 5, dadurch gekennzeichnet, dass die Tragkonstruktion gerüstförmig ausgebildet ist und mit den Haltemitteln des Behältnisses zusammenwirkende Festhaltemittel, z.B. Haken, Oesen oder Tragstangen, aufweist.

## Claims

1. Fuel cellar-tank for liquid fuels consisting of synthetic material, comprising a foldable container (1) with which is associated a supporting structure (30) of stable shape to be erected at the place of use, the container, consisting of an essentially flexible, weldable and/or bondable sheet material, being capable of being fastened in hanging relationship to the supporting structure by means of holding means arranged on it, the tank comprising a manhole-like cover (18) which is arranged above the liquid surface in the filled state, characterized in that the sheet material is reinforced for example with glass or textile fibers and the container, with the exception of the manhole, is made with multiple walls, the cover (18) comprising connection fittings (21, 22) for ensuring the supply and the taking of fuel as well as the de-aeration and the ventilation of the tank and the inside cleaning thereof.

2. Cellar-tank according to claim 1, characterized in that a supporting frame with two supporting longitudinal members (10) and two supporting cross members (11) for the formation of contours corresponding to the manhole (4) is provided on the supporting structure for receiving a rigid manhole cover.

3. Cellar-tank according to one of claims 1 or 2, characterized in that the container may be electrically earthed.

4. Fuel cellar-tank according to one of claims 1 to 3, characterized in that the container consists of an outer envelope and of a bag-like structure interchangeably inserted into the outer envelope.

5. Fuel cellar-tank according to one of claims 1 to 4, characterized in that the holding means are constituted by eyelets, hooks or passageways for supporting bars.

6. Fuel cellar-tank according to one of claims 1 to 5, characterized in that the supporting structure is made in the shape of a framework and comprises retaining means, for example hooks, eyelets or supporting bars co-operating with the holding means of the container.

## Revendications

1. Réservoir de cave de combustible en matière synthétique pour des combustibles liquides comportant un conteneur pliant (1) auquel est associé une construction de support (30) de forme stable, à monter sur le lieu d'utilisation, le conteneur constitué d'un matériau de feuille sensiblement flexible, pouvant être soudé et/ou collé étant fixé par des moyens de retenue disposés sur celui-ci en étant suspendu à la construction de support, le réservoir présentant une plaque (18) du type à trou d'homme qui est disposée au-dessus du niveau de remplissage, caractérisé en ce que le matériau de feuille est armé par exemple avec des fibres de verre ou de textile et que le conteneur, à l'exception du trou d'homme, est réalisé de façon à être fermé par plusieurs parois, la plaque (18) présentant des raccords (21, 22) pour assurer l'amenée et le prélèvement de combustible ainsi que la désaération et l'aération du réservoir et son nettoyage intérieur.

2. Réservoir de cave selon la revendication 1, caractérisé en ce qu'il est prévu à la construction de support un châssis de support avec deux rails de support longitudinaux (10) et deux rails de support transversaux (11) pour réaliser des contours correspondant au trou d'homme (4) pour la réception d'un couvercle rigide de trou d'homme.

3. Réservoir de cave selon l'une des revendications 1 ou 2, caractérisé en ce que le conteneur peut être mis à la terre électriquement.

4. Réservoir de cave de combustible selon l'une des revendications 1 à 3, caractérisé en ce que le conteneur est constitué d'une enveloppe extérieure et d'une structure en forme de sac introduite de façon échangeable dans l'enveloppe extérieure.

5. Réservoir de cave de combustible selon l'une des revendications 1 à 4, caractérisé en ce que les moyens de retenue sont constitués par des oeillets, des crochets ou des passages pour des tiges de support.

6. Réservoir de cave de combustible selon l'une des revendications 1 à 5, caractérisé en ce que la construction de support est réalisée sous forme de charpente et présente des moyens de retenue coopérant avec les moyens de support du conteneur, comme par exemple des crochets, des oeillet ou des tiges de support.
